# EUROPÄISCHE PATENTSCHRIFT

(11) **EP 0 545 027 B1**
(45) Veröffentlichungstag und Bekanntmachung des Hinweises auf die Patenterteilung: **26.07.1995**
(21) Anmeldenummer: 92117059.3
(22) Anmeldetag: 06.10.1992
(51) Int. Cl.: F02D 41/38, F02D 41/26, F02D 31/00, F02D 41/24

(54) **Lärmarmes Kraftfahrzeug, insbesondere Lastkraftwagen oder Omnibus**
Low-noise motor vehicles, in particular lorries or buses
Véhicules à moteur à faible bruit, notamment du type poids-lourds ou autobus

(30) Priorität: 21.11.1991 DE 4138336
(43) Veröffentlichungstag der Anmeldung: 09.06.1993
(73) Patentinhaber: MAN Nutzfahrzeuge Aktiengesellschaft, 80976 München (DE)
(72) Erfinder: Meyer, Wolfgang, Dipl.-Ing., W-8037 Olching (DE); von Korff, Peter, Dipl.-Ing., W-8084 Buch am Ammersee (DE); Drewitz, Hans, Dipl.-Ing.(FH), W-8000 München 40 (DE)

(56) Entgegenhaltungen:
- EP-A- 0 059 586
- DE-A- 3 613 685
- DE-A- 3 738 394
- US-A- 4 265 200
- PATENT ABSTRACTS OF JAPAN vol. 11, no. 25 (M-556) 23. Januar 1987 & JP-A-61 197 743 (NIPPON DENSO CO LTD) 2. September 1986

## Beschreibung

Die Erfindung betrifft ein lärmarmes Kraftfahrzeug mit Merkmalen entsprechend den Oberbegriffen der Ansprüche 1 bis 3.

In der deutschen STVZO § 49 Abs. 3 Anlage XX_{I} sind die gesetzgeberischen Kriterien für lärmarme Kraftfahrzeuge sowie die Meßverfahren zum Nachweis der Erfüllung dieser Kriterien festgelegt. Ähnliche Anforderungen sind auch in der entsprechenden österreichischen Gesetzgebung festgelegt.

Seitens der Nutzfahrzeughersteller wurde bisher zur Eindämmung/Begrenzung der Lärmabstrahlung des Antriebsmotors im Hinblick auf die Erfüllung dieser gesetzgeberischen Vorschriften regelmäßig jener Weg beschritten, den Motor gegebenenfalls auch zusammen mit Kupplung, Getriebe und Kühlaggregat durch eine Schallschutzkapsel zu umgeben. Die Vielzahl der sowohl aus Patenten bekannten als auch in der Praxis an Fahrzeugen realisierten Kapsel-Lösungen erübrigt einen speziellen Hinweis an dieser Stelle. Die Kapselung des Antriebsaggregates ist konstruktiv und materialmäßig so ausgeführt, daß die einschlägigen gesetzgeberischen Auflagen hinsichtlich der Lärmeindämmung/Lärmbegrenzung erfüllt werden. Solche Kapselungen haben jedoch den Nachteil, daß sie unter anderem auch die Herstellungskosten eines Kraftfahrzeuges erheblich verteuern.

Es ist zwar aus der DE 36 13 685 C1 schon bekannt, auch mit elektronischen Mitteln, die Motorregelung betreffend, eine Schallabstrahlungs- / Lärmbegrenzung herbeizuführen. Hierzu werden in einer Motorelektronik die Daten einer einzigen Vollastlinie und mehrerer Abregellinien herangezogen. Der Fachmann erkennt hieraus aber, daß diese Maßnahmen allein nicht für alle Betriebszustände des Fahrzeugs ausreichend sein können, im Hinblick auf eine entsprechende Lärm- bzw. Schallabstrahlungsbegrenzung.

Ferner ist aus der JP-A 61197743 bekannt, mittels eines Mikrophones die Schallabstrahlung eines Motors zu erfassen und dessen Kraftstoffversorgung im Hinblick auf eine Lärmbegrenzung zu beeinflussen. Diese Art von Regelung kann jedoch ebenfalls den tatsächlichen Erfordernissen eines Fahrzeugantriebes nicht Rechnung tragen.

Es ist daher Aufgabe der Erfindung, ein lärmarmes Fahrzeug der gattungsgemäßen Art so auszubilden, daß auf eine kostenaufwendige Kapselung/Verkleidung des Antriebsaggregates ganz oder zumindest teilweise verzichtbar ist und dennoch die gesetzgeberischen Auflagen hinsichtlich der Schallabstrahlung / Lärmbegrenzung erfüllt werden.

Diese Aufgabe ist durch ein Kraftfahrzeug der gattungsgemäßen Art in Verbindung mit den kennzeichnenden Merkmalen der Ansprüche 1 bis 3 gelöst.

Vorteilhafte Ausgestaltungen und Weiterbildungen dieser Lösungen sind in den abhängigen Unteransprüchen angegeben.

Bei einem herkömmlichen lärmarmen Kraftfahrzeug mit gekapseltem Antriebsaggregat wird der Betrieb des Motors über seine Einspritzpumpe durch eine Motorelektronik geregelt, und zwar auf der Basis von Daten, die einer Vollastlinie und einer Abregellinie zugehörig und in einem Datenspeicher abgespeichert sind. Innerhalb dieser Datengrenzwerte stellt sich bei verschiedenen Fahrbetriebszuständen ein Motorbetrieb ein, der eine Schallabstrahlung verursacht, die an sich höher als jene der gesetzgeberischen Auflagen ist, aber durch die vorgeschaltete Motorkapselung entsprechend gedämmt wird. Die Erfindungen gehen demgegenüber einen anderen Weg. Dabei sind in freie Datenspeicherplätze der Motorelektronik, bzw., falls diese nicht vorhanden oder nicht ausreichend sind, in zusätzlich bereitzustellende Datenspeicherplätze die Werte mehrerer verschiedener leistungs- und drehzahlreduzierender Vollast- und Abregellinien eingespeichert, von denen jede wiederum entweder ganz oder zumindest partiell unterschiedlich zur standardmäßigen Vollastlinie und Abregellinie ist. Außerdem ist der Motorelektronik generell ein zusätzliches elektronisches Steuergerät zugeordnet, das ebenfalls wie die Motorelektronik über einen eigenen Mikroprozessor, Daten- und Programmspeicher, Ein- und Ausgabeperipherie verfügt und zur Steuerung der Motorelektronik im Sinne eines lärmreduzierten Betriebes des Motors dient.

Im Fall gemäß Anspruch 1 bekommt dieses Steuergerät die Istwerte der Motordrehzahl und Fahrgeschwindigkeit sowie ein für die Einstellung des Getriebes bzw. den eingelegten Gang repräsentatives Signal zugeführt. Aus diesen signalisierten Betriebsdaten berechnet dieses Steuergerät in bestimmten, voneinander verschiedenen und jeweils durch einen oberen und unteren Grenzwertfestgelegten Geschwindigkeitsbereichen die Fahrzeugbeschleunigung und vergleichtdiese errechneten Werte mit vorgegebenen, in seinen Datenspeicher abgespeicherten bereichsspezifischen Beschleunigungsgrenzwerten, die auf die Nichtüberschreitung der zulässigen Lärm- / Schallabstrahlungspegel abgestimmt sind. Bei Überschreitung gibt dieses Steuergerät dann einen Befehl an eine, als weitere zusätzliche elektronische Einheit fungierende Datenspeicher-Auswahlschaltung ab, die dann ihrerseits einen Befehl an die Motorelektronik abgibt, wodurch in dieser ein Wechsel in einen entsprechend anderen, dort abgespeicherten Datensatz - andere Vollastlinie und/oder Abregellinie - initiiert wird, dessen Werte anschließend für eine Einstellung der Einspritzpumpe im Sinne eines lärmreduzierten Betriebes des Motors maßgebend sind. Diese Maßnahmen basieren auf Kenntnissen über die Lärmentwicklungscharakteristik des betreffenden Motors, die an Prüfständen gewonnen werden. Dabei wird ersichtlich, bei welchen Beschleunigungen in welchen Geschwindigkeiten und in welchen Gängen die gesetzgeberisch vorgeschriebenen Lärmgrenzwerte überschritten werden. Diese Beschleunigungswerte bilden die erfindungsgemäß heranzuziehenden Beschleunigungsgrenzwerte.

Im Fall gemäß Anspruch 2 wird demgegenüber der Weg beschritten, die gesetzgeberisch vorgeschriebenen Schallabstrahlungsgrenzwerte gleich als Sollwerte vorzugeben und diese regelungsmäßig nach der Erfindung so heranzuziehen, daß der Motor grundsätzlich nie so betrieben werden kann, daß diese Schallgrenzwerte überschritten werden. Hierzu werden die auftretenden Schallwerte durch am Motor, gegebenenfalls auch am Getriebe und anderen Stellen des Motorraums gegebene Sensoren erfaßt und dem zusätzlichen Steuergerät zugeführt. Dieses vergleicht die zugeführten Schallwerte mit vorgegebenen, in seinen Datenspeicher abgespeicherten Schallgrenzwerten und gibt bei Überschreiten eines abgespeicherten Schallgrenzwertes einen Befehl an die auch hier als zusätzliche elektronsiche Einheit vorhandene Datenspeicher-Auswahlschaltung, welche dann ihrerseits die Motorelektronik gleich wie im Fall gemäß Anspruch 1 beeinflußt.

Im Fall gemäß Anspruch 3 werden die Regelmaßnahmen gemäß Anspruch 1 und 2 quasi verknüpft, in dem Sinne, daß bei Überschreitung der vorgegebenen Grenzwerte für Beschleunigung und/oder Schall die lärmreduzierenden Motorsteuerungsmaßnahmen eingeleitet werden. Das heißt, es wird wie im Fall gemäß Anspruch 2 die Lärmentwicklung / Schallabstrahlung mittels Sensoren erfaßt und an das zusätzliche elektronische Steuergerät gemeldet. Dieses vergleicht die zugeführten Schall-Istwerte mit vorgegebenen Schallgrenzwerten. Dieses Steuergerät enthält außerdem wie im Fall gemäß Anspruch 1 die Istwerte der Motordrehzahl und Fahrgeschwindigkeit sowie ein für die Einstellung des Getriebes bzw. den eingelegten Gang repräsentatives Signal zugeführt. Es errechnet aus diesen Betriebsdaten die Fahrzeugbeschleunigung und vergleicht diese so, wie im Fall des Anspruchs 1. Die auch hier vorhandene Datenspeicher-Auswahlschaltung erhält von Steuergerät bei Feststellung der Überschreitung eines jeweiligen bereichsspezifischen Beschleunigungsgrenzwertes und/oder Schallgrenzwertes einen Befehl und gibt dann ihrerseits einen Befehl an die Motorelektronik ab, mit einer Folgewirkung wie in den Fällen gemäß Anspruch 1 und 2.

Auf diese Weise wird automatisch immer ein Betrieb des Motors unabhängig von der jeweiligen Fahrsituation eingestellt, derart, daß die zulässigen Lärmabstrahlungsgrenzwerte nicht überschritten werden. Für den Fall, daß das Fahrzeug auch über ein vollautomatisiert schaltbares Getriebe verfügt, werden die Gangschaltungen, um den Fahrbetrieb bei einer lärmreduzierenden Motorbetriebsweise nicht zu drosseln, von der Motorelektronik oder einer mit dieser kommunizierenden Getriebeelektronik automatisch durchgeführt. Bei Fahrzeugen, die nur über ein von Hand schaltbares Getriebe verfügen, erhält der Fahrer dann, wenn vom Steuergerät eine leistungs- und drehzahlreduzierende Linie abgerufen wird, gleichzeitig einen visuellen und/oder akustischen Hinweis darauf, daß er in einen anderen und welchen Gang zu schalten hat, um den Fahrbetrieb des Fahrzeuges mit der vorher gegebenen Geschwindigkeit oder Beschleunigung fortsetzen zu können. Im Ergebnis wird mit den erfindungsgemäßen Maßnahmen jedenfalls sichergestellt, daß auf die bislang nötigen teuren Motorkapselungen entweder ganz verzichtet werden kann oder diese zumindest durch vergleichsweise billige Teilabschottungen ersetzt werden können.

Nachstehend ist die erfindungsgemäße Lösung anhand zweier in der Zeichnung dargestellter Ausführungsbeispiele noch näher erläutert. In der Zeichnung zeigen:
- Fig. 1 bis 3: je ein Ausführungsbeispiel einer Motorsteuerung mit einer erfindungsgemäßen Lösung in Form einer Schemazeichnung, und
- Fig. 4: ein Momenten-/Drehzahl-Diagramm mit verschiedenen, beispielhaften Vollastlinien und Abregellinien, welche erfindungsgemäß zur Anwendung kommen.

In Fig. 1 bis 3 sind gleiche bzw. einander entsprechende Bauteile mit gleichen Bezugszeichen angezogen. Außerdem sind in den Fig. 1 bis 3 von dem Kraftfahrzeug, bei dem es sich insbesondere um einen Lastkraftwagen oder Omnibus handelt, nur jene für das Verständnis der Erfindungen wesentlichen Baugruppen dargestellt.

Die Antriebseinrichtung des Kraftfahrzeuges besteht aus einem Motor 1, insbesondere Dieselmotor, der über ein Getriebe 2 auf einen Achsantriebsstrang 3 wirkt. Der Motor 1 wird über eine nicht dargestellte Einspritzpumpe mit Kraftstoff versorgt. Der Betrieb des Motors 1 und dessen Leistungsregelung über eine entsprechende Einstellung der Einspritzpumpe ist durch eine Motorelektronik 4 regelbar. Diese verfügt über einen Mikroprozessor »P, einen Programmspeicher PS, wenigstens einen Datenspeicher DS (Fig. 1) bzw. DS 0, DS 1, DS 2 (Fig. 2 und 3) sowie eine Eingabeperipherie 5 und Ausgabeperipherie 6. Die einzelnen Komponenten der Motorelektronik sind über ein Datenbus-System 7 miteinander verknüpft. Die Motorelektronik 4 arbeitet auf der Basis einer Vielzahl ihr von Sensoren/Gebern gemeldeten aktuellen Fahrbetriebsdaten bzw. -werten wie Ladeluftdruck, Ladelufttemperatur, Kühlwassertemperatur, Kraftstofftemperatur, Fahrpedalstellung, Einspritzpumpendrehzahl, Einspritzpumpenregeleinstellung, Motordrehzahl, Lichtmaschinendrehzahl, Achsantriebsstrangdrehzahl und dergleichen. Die entsprechende Sensorik ist zur Vermeidung einer Unübersichtlichkeit der Zeichnung in den Fig. 1 und 2 weitestgehend in einem mit 8 bezeichneten Kasten zusammengefaßt dargestellt. Selbstredend sind dabei die einzelnen Sensoren im Kraftfahrzeug an den entsprechenden Signalabnahmeorten an den betreffenden Aggregaten/Bauteilen angeordnet. Die Motorelektronik 4 weist eine Datenspeicher-Kapazität auf, die entweder genügend freie Speicherplätze zur Abspeicherung der für die erfindungsgemäße Regelungssteuerung benötigten Daten/Werte hat oder gegenüber einer bislang zur Steuerung des gleichen Antriebsaggregates verwendeten erheblich erweitert ist, wobei dieses - wie aus Fig. 1 ersichtlich - durch Ersatz des bislang verwendeten Datenspeichers durch einen auf eine höhere Speicherkapazität ausgelegten Datenspeicher DS oder - wie aus Fig. 2 und 3 ersichtlich - durch Ergänzung des bislang verwendeten Datenspeichers DS 0 um mindestens einen weiteren Datenspeicher DS 1, DS 2 gleicher oder höherer Speicherkapazität erfolgen kann. In den Datenspeicher DS (Fig. 1) bzw. DS 0 (Fig. 2 und 3) sind primär die die maximale Motorleistung und maximale Motordrehzahl vorgebenden Grenzwerte eingespeichert, die in Fig. 4 durch die dort dargestellte Vollastlinie 9 mit anschließender Abregellinie 10 definiert sind. In die zusätzlichen Speicherplätze des Datenspeichers DS (Fig. 1) bzw. der Datenspeicher DS 1, DS 2 (Fig. 2 und 3) sind demgegenüber die Werte leistungs- und drehzahlreduzierender Vollastlinien und Abregellinien eingespeichert, die von jenen der standardmäßigen Vollastlinie 9 und Abregellinie 10 zumindest partiell unterschiedlich sind und erfindungsgemäß für einen weniger Lärm verursachenden Betrieb des Antriebsaggregates herangezogen werden. Eine Anzahl solcher Linien ist aus dem Diagramm gemäß Fig. 4 ersichtlich. Dabei entsprechen die Werte der punktiert eingetragenen ersten zusätzlichen Vollastlinie 11 teilweise jener der Vollastlinie 9, jedoch schließt sich an diese eine gegenüber der Abregellinie 10 andere Abregellinie 12 mit gleichem Abregelungsgrad, aber niedrigerer Endabregeldrehzahl an. Eine zweite zusätzliche, strichpunktiert dargestellte Vollastlinie ist mit 13 und die anschließende, auf einen anderen Abregelungsgrad ausgelegte Abregellinie ist mit 14 bezeichnet. Letztere definiert im Gegensatz zu jener (12) die gleiche Endabregeldrehzahl wie die Linie 10. Eine dritte zusätzliche, gestrichelt dargestellte Vollastlinie, die einem reduzierten Motormoment zugeordnet ist, ist mit 15 und die anschließende Abregellinie ist mit 16 bezeichnet. Letztere gehorcht dem gleichen Abregelungsgrad und der gleichen Endabregeldrehzahl wie gemäß Linie 10. Mit 17 ist eine weitere, einem noch weiter gedrückten Motormoment zugeordnete, durch eine dünne durchgezogene Linie dargestellte Vollastlinie und die anschließende Abregellinie ist mit 18 bezeichnet. Letztere gehorcht einem anderen Abregelungsgrad und einer niedrigeren Endabregeldrehzahl als die vorher erwähnten Linien.

Dieser solchermaßen gegebenen und mit eingespeicherten Daten/Werten ausgestatteten Motorelektronik 4 ist erfindungsgemäß ein elektronisches Steuergerät 19 zugeordnet, das zur Erfassung und Verarbeitung schallrelevanter Daten/Werte sowie zu einer Steuerung der Motorelektronik 4 im Sinne eines lärmreduzierenden Betriebes des Motors 1 dient. Dieses Steuergerät 19 umfaßt einen Mikroprozessor »P, einen Datenspeicher DS, einen Programmspeicher PS sowie eine Eingabeperipherie 20 und eine Ausgabeperipherie 21. Diese Komponenten des Steuergerätes 19 sind über ein internes Datenbus-System 22 miteinander verknüpft.

Dieses Steuergerät 19 wird erfindungsgemäß für drei verschiedene Regelungsversionen herangezogen. Im Fall gemäß Fig. 1 und 3 erhält das Steuergerät 19 die Istwerte n_{M} der Motordrehzahl und v der Fahrgeschwindigkeit sowie ein für die Einstellung des Getriebes bzw. den eingelegten Gang repräsentatives Signal (Gang) zugeführt. Im Fall gemäß Fig. 3 erhält das Steuergerät 19 außerdem von Sensoren 23, 24, die am Motor 1, gegebenenfalls auch am Getriebe 2 und anderen Stellen des Motorraumes angeordnet sind, die für die Lärmentwicklung/Schallabstrahlung repräsentativen Werte zugeführt. Im Fall gemäß Fig. 2 erhält das Steuergerät 19 nur die von den besagten Sensoren 23 und 24 erfaßten Schallwerte zugeführt.

Auf der Basis dieser zugeführten Daten/Werte berechnet das Steuergerät 19 per Programm im Fall gemäß Fig. 1 die in bestimmten Geschwindigkeitsbereichen in Verbindung mit der Getriebeeinstellung gegebene momentane Fahrzeugbeschleunigung und vergleicht diese mit vorgegebenen, in ihrem Datenspeicher DS abgespeicherten Beschleunigungsgrenzwerten und gibt bei deren Überschreitung einen Befehl an eine Datenspeicher-Auswahlschaltung 25 ab, die dann einen Wechsel in einen entsprechend anderen in der Motorelektronik 4 eingespeicherten Datensatz, also eine andere als vorher wirksame Vollastlinie und/oder eine andere als vorher wirksame Abregellinie, bewirkt. Im Fall gemäß Fig. 2 dagegen vergleicht das Steuergerät 19 die von den Sesnoren 23, 24 erfaßten und gemeldeten Schallwerte mit im Datenspeicher DS abgespeicherten Schallgrenzwerten und gibt bei deren Überschreitung einen Befehl an die Datenspeicher-Auswahlschaltung 25 ab, die dann einen Wechsel in einen entsprechend anderen in der Motorelektronik 4 eingespeicheten Datensatz, also eine andere als vorher wirksame Vollastlinie und/oder eine andere als vorher wirksame Abregellinie, bewirkt. Im Fall gemäß Fig. 3 dagegen berechnet das Steuergerät 19 per Programm genauso wie im Fall gemäß Fig. 1 die aktuelle Fahrzeugbeschleunigung und vergleicht diese mit in ihren Datenspeicher DS abgespeicherten, vorgegebenen Beschleunigungsgrenzwerten. Zusätzlich vergleicht das Steuergerät 19 in diesem Fall auch die sensormäßig (mit 23, 24) erfaßten Schallwerte mit den in ihrem Datenspeicher DS abgespeicherten Schallgrenzwerten und gibt bei Überschreitung der Grenzwerte für Beschleunigung und/oder Schall genauso wie im Fall gemäß Fig. 1 und 2 einen Befehl an die Datenspeicher-Auswahlschaltung 25 ab, die dann auch hier einen Wechsel in einen entsprechend anderen, in der Motorelektronik 4, dort im Datenspeicher DS bzw. DS1, DS2 abgespeicherten Datensatz, also eine andere als vorher wirksame Vollastlinie und/oder Abregellinie, bewirkt.

In allen drei Fällen (Fig. 1 bis 3) hat das Wechseln in den besagten anderen Datensatz zur Folge, daß von der Motorelektonik 4 die Werte dieser ausgewählten Vollastlinie und/oder Abregellinie anschließend für eine andere Einstellung der Einspritzpumpe mit dem Ergebnis eines lärmreduzierten bzw. lärmbegrenzten Betriebes des Motors 1 herangezogen werden.

Die Datenspeicher-Auswahlschaltung 25 kann beispielsweise, wie aus Fig. 1 ersichtlich, in die Eingabeperipherie 5 der Motorelektronik 4 integriert, oder wie aus Fig. 2 ersichtlich - als eigenes Bauteil außerhalb der Motorelektronik 4 an die Eingabeperipherie 5 angebaut, oder - wie aus Fig. 3 ersichtlich - auch in die Ausgabeperipherie 21 des Steuergerätes 19 integriert sein.

Für die Erkennung, welche Vollastlinie und/oder Abregellinie wirksam werden soll, gibt das Steuergerät 19 Signale mit unterschiedlich hohem Spannungspegel ab, die von der Datenspeicher-Auswahlschaltung 25 entsprechend interpretiert werden. Dabei ist jedem der unterschiedlich hohen Spannungspegel ein Datensatz bestehend aus einer Vollastlinie und einer Abregellinie zugeordnet, der dann von der Datenspeicher-Auswahlschaltung 25 zur Verarbeitung in der Motorelektronik 4 abgerufen und freigegeben wird. Bezugnehmend auf das Diagramm gemäß Fig. 4 bedeutet dies, daß entweder die Vollastlinie 9 mit der Abregellinie 10 oder die Vollastlinie 11 mit der Abregellinie 12 oder die Vollastlinie 13 mit der Abregellinie 14 oder die Vollastlinie 15 mit der Abregellinie 16 oder die Vollastlinie 17 mit der Abregellinie 18 abgerufen wird.

Auf diese Weise wird mit der erfindungsgemäßen Lösung sichergestellt, daß durch eine entsprechend aufgezwungene Betriebsweise des Motors 1 die gesetzgeberisch vorgeschriebenen Schallabstrahlungsgrenzwerte nie überschritten werden und somit auf eine kostspielige Kapselung des Motors oder gesamten Antriebsaggregates verzichtet werden kann. Ein weiterer vorteilhafter Effekt stellt sich bei Nutzung der erfindungsgemäßen Lösung in Form einer Kraftstoffverbrauchsminderung und Abgasemissionsminderung praktisch automatisch immer dann ein, wenn der Motor 1 auf der Basis anderer, von jenen der Vollastlinie 9 und Abregellinie 10 verschiedener, leistungsmindernder und drehzahlreduzierender Grenzwerte betrieben wird.

## Patentansprüche

1. Lärmarmes Kraftfahrzeug, insbesondere Lastkraftwagen oder Omnibus, mit einem über ein Getriebe (2) auf einen Achsantriebsstrang (3) wirkenden Motor (1), insbesondere Dieselmotor, mit Einspritzpumpe, für deren Betriebssteuerung eine Motorelektronik vorgesehen ist, die einen Mikroprozessor, Daten - und Programmspeicher sowie eine Ein- und Ausgabeperipherie umfaßt und den Betrieb des Motors im Sinne einer Minderung der Lärmentwicklung/Schallabstrahlung auf bzw. unter ein gesetzgeberisch vorgeschriebenes Maß regeln kann, wofür als Ausgangsbasis die vorgegebenen Werte einer standardmäßigen Vollastlinie (9) und Abregellinie (10) herangezogen werden, dadurch gekennzeichnet,
a) daß in freie Datenspeicherplätze der Motorelektronik (4), bzw., falls diese nicht vorhanden oder nicht ausreichend sind, in zusätzlich bereitzustellende Datenspeicherplätze, die Werte mehrerer verschiedener leistungs- und drehzahlreduzierender Vollast- und Abregellinien eingespeichert sind, von denen jede wiederum entweder ganz (17, 18) oder zumindest partiell (11, 12; 13, 14; 15, 16) unterschiedlich zur standardmäßigen Vollastlinie (9) und Abregellinie (10) ist,
b) daß der Motorelektronik (4) ein zusätzliches elektronisches Steuergerät (19) zugeordnet ist, das ebenfalls wie die Motorelektronik (4) über einen eigenen Mikroprozessor (»P), Daten- und Programmspeicher (DS, PS), Ein- und Ausgabeperipherie (20, 21) verfügt,
c) daß das zusätzliche elektronische Steuergerät (19) die Istwerte der Motordrehzahl (n_{M}) und der Fahrgeschwindigkeit (v) sowie ein für die Einstellung des Getriebes (2) bzw. den eingelegten Gang repräsentatives Signal zugeführt bekommt,
d) daß das zusätzliche elektronische Steuergerät (19) in bestimmten, voneinander verschiedenen und jeweils durch einen oberen und unteren Grenzwert festgelegten Geschwindigkeitsbereichen jeweils die Fahrzeugbeschleunigung aus den signalisierten Betriebsdaten (n_{M}, v, Gang) berechnet und mit vorgegebenen, in seinem Datenspeicher (DS) abgespeicherten bereichsspezifischen Beschleunigungsgrenzwerten, die auf die Nichtüberschreitung der zulässigen Lärm-/Schallabstrahlungspegel abgestimmt sind, vergleicht, und
e) daß als weitere zusätzliche elektronische Einheit eine Datenspeicher-Auswahlschaltung (25) vorgesehen ist, die vom zusätzlichen elektronischen Steuergerät (19) bei Feststellung der Überschreitung eines jeweiligen bereichsspezifischen Beschleunigungsgrenzwertes einen Befehl erhält und dann ihrerseits einen Befehl an die Motorelektronik (4) abgibt, wodurch in dieser ein Wechsel in einen entsprechend anderen, dort abgespeicherten Datensatz - andere Vollastlinie (11, 13, 15, 17) und/oder Abregellinie (12, 14, 16, 18) - initiiert wird, dessen Werte anschließend für eine Einstellung der Einspritzpumpe im Sinne eines lärmreduzierten Betriebes des Motors (1) maßgebend sind.

2. Lärmarmes Kraftfahrzeug, insbesondere Lastkraftwagen oder Omnibus, mit einem über ein Getriebe (2) auf einen Achsantriebsstrang (3) wirkenden Motor (1), insbesondere Dieselmotor, mit Einspritzpumpe, für deren Betriebssteuerung eine Motorelektronik vorgesehen ist, die einen Mikroprozessor, Daten - und Programmspeicher sowie eine Ein- und Ausgabeperipherie umfaßt und den Betrieb des Motors im Sinne einer Minderung der Lärmentwicklung/Schallabstrahlung auf bzw. unter ein gesetzgeberisch vorgeschriebenes Maß regeln kann, wofür als Ausgangsbasis die vorgegebenen Werte einer standardmäßigen Vollastlinie (9) und Abregellinie (10) herangezogen werden, dadurch gekennzeichnet,
a) daß in freie Datenspeicherplätze der Motorelektronik (4), bzw., falls diese nicht vorhanden oder nicht ausreichend sind, in zusätzlich bereitzustellende Datenspeicherplätze, die Werte mehrerer verschiedener leistungs- und drehzahlreduzierender Vollast- und Abregellinen eingespeichert sind, von denen jede wiederum entweder ganz (17, 18) oder zumindest partiell (11, 12; 13, 14; 15, 16) unterschiedlich zurstandardmäßigen Vollastlinie (9) und Abregellinie (10) ist,
b) daß ferner am Motor (1), gegebenenfalls auch am Getriebe (2) und anderen Stellen des Motorraums die Lärmentwicklung/Schallabstrahlung erfassende Sensoren (23, 24) vorgesehen sind,
c) daß der Motorelektronik (4) ein zusätzliches elektronisches Steuergerät (19) zugeordnet ist, das ebenfalls wie die Motorelektronik (4) über einen eigenen Mikroprozessor (»P), Daten- und Programmspeicher (DS, PS), Ein- und Ausgabeperipherie (20, 21) verfügt,
d) daß das zusätzliche elektronische Steuergerät (19) die mit den Sensoren (23, 24) erfaßten Schallwerte zugeführt bekommt und mit vorgegebenen, in seinem Datenspeicher (DS) abgespeicherten Schallgrenzwerten vergleicht, und
e) daß als weitere zusätzliche elektronische Einheit eine Datenspeicher-Auswahlschaltung (25) vorgesehen ist, die vom zusätzlichen elektronischen Steuergerät (19) bei Überschreiten eines abgespeicherten Schallgrenzwertes einen Befehl erhält und dann ihrerseits einen Befehl an die Motorelektronik (4) abgibt, wodurch in dieser ein Wechsel in einen entsprechend anderen, dort abgespeicherten Datensatz - andere Vollastlinie (11, 13, 15, 17) und/oder Abregellinie (12, 14, 16, 18) - initiiert wird, dessen Werte anschließend für eine Einstellung der Einspritzpumpe im Sinne eines lärmreduzierten Betriebes des Motors (1) maßgebend sind.

3. Lärmarmes Kraftfahrzeug, insbesondere Lastkraftwagen oder Omnibus, mit einem über ein Getriebe (2) auf einen Achsantriebsstrang (3) wirkenden Motor (1), insbesondere Dieselmotor, mit Einspritzpumpe, für deren Betriebssteuerung eine Motorelektronik vorgesehen ist, die einen Mikroprozessor, Daten - und Programmspeicher sowie eine Ein- und Ausgabeperipherie umfaßt und den Betrieb des Motors im Sinne einer Minderung der Lärmentwicklung/Schallabstrahlung auf bzw. unter ein gesetzgeberisch vorgeschriebenes Maß regeln kann, wofür als Ausgangsbasis die vorgegebenen Werte einer standardmäßigen Vollastlinie (9) und Abregellinie (10) herangezogen werden, dadurch gekennzeichnet,
a) daß in freie Datenspeicherplätze der Motorelektronik (4), bzw., falls diese nicht vorhanden oder nicht ausreichend sind, in zusätzlich bereitzustellende Datenspeicherplätze, die Werte mehrerer verschiedener leistungs- und drehzahlreduzierender Vollast- und Abregellinien eingespeichert sind, von denen jede wiederum entweder ganz (17, 18) oder zumindest partiell (11, 12; 13, 14; 15, 16) unterschiedlich zurstandardmäßigen Vollastlinie (9) und Abregellinie (10) ist,
b) daß ferner am Motor (1), gegebenenfalls auch am Getriebe (2) und anderen Stellen des Motorraums die Lärmentwicklung/Schallabstrahlung erfassende Sensoren (23, 24) vorgesehen sind,
c) daß der Motorelektronik (4) ein zusätzliches elektronisches Steuergerät (19) zugeordnet ist, das ebenfalls wie die Motorelektronik (4) über einen eigenen Mikroprozessor (»P), Daten- und Programmspeicher (DS, PS), Ein- und Ausgabeperipherie (20, 21) verfügt,
d) daß das zusätzliche elektronische Steuergerät (19) die mit den Sensoren (23, 24) erfaßten Schallwerte zugeführt bekommt und mit vorgegebenen, in seinem Datenspeicher (DS) abgespeicherten Schallgrenzwerten vergleicht,
e) daß das zusätzlich elektronische Steuergerät (19) außerdem die Istwerte der Motordrehzahl (n_{M}) und der Fahrgeschwindigkeit (v) sowie ein für die Einstellung des Getriebes (2) bzw. den eingelegten Gang repräsentatives Signal zugeführt bekommt, aus diesen signalisierten Betriebsdaten (n_{M}, v, Gang) in bestimmten, voneinander verschiedenen und jeweils durch einen oberen und unteren Grenzwert festgelegten Geschwindigkeitsbereichen jeweils die Fahrzeugbeschleunigung berechnet und mit vorgegebenen, in seinem Datenspeicher (DS) abgespeicherten bereichsspezifischen Beschleunigungsgrenzwerten, die auf die Nichtüberschreitung der zulässigen Lärm-/Schallabstrahlungspegel abgestimmt sind, vergleicht, und
f) daß als weitere zusätzliche elektronische Einheit eine Datenspeicher-Auswahlschaltung (25) vorgesehen ist, die vom zusätzlichen elektronischen Steuergerät (19) bei Feststellung der Überschreitung eines jeweiligen bereichsspezifischen Beschleunigungsgrenzwertes und/oder Schallgrenzwertes einen Befehl erhält und dann ihrerseits einen Befehl an die Motorelektronik (4) abgibt, wodurch in dieser ein Wechsel in einen entsprechend anderen, dort abgespeicherten Datensatz - andere Vollastlinie (11, 13, 15, 17) und/oder Abregellinie (12, 14, 16, 18) - initiiert wird, dessen Werte anschließend für eine Einstellung der Einspritzpumpe im Sinne eines lärmreduzierten Betriebes des Motors (1) maßgebend sind.

4. Kraftfahrzeug nach einem der Ansprüche 1 bis 3, dadurch gekennzeichnet, daß für den Fall, daß in der Motorelektronik (4) keine oder eine nur ungenügend freie Datenspeicherkapazität zur Verfügung steht, deren Erweiterung durch Ersatz des bislang verwendeten Datenspeichers durch einen eine höhere Speicherkapazität aufweisenden Datenspeicher (DS) erfolgt.

5. Kraftfahrzeug nach einem der Ansprüche 1 bis 3, dadurch gekennzeichnet, daß für den Fall, daß in der Motorelektronik (4) keine oder eine nur ungenügend freie Datenspeicherkapazität zur Verfügung steht, deren Erweiterung durch Ergänzung des bislang verwendeten Datenspeichers (DSO) um mindestens einen weiteren Datenspeicher (DS 1, DS 2) gleicher oder höherer Speicherkapazität erfolgt.

6. Kraftfahrzeug nach einem der Ansprüche 1 bis 3, dadurch gekennzeichnet, daß die Datenspeicher-Auswahlschaltung (25) in die Eingabeperipherie (5) der Motorelektronik (4) integriert ist.

7. Kraftfahrzeug nach einem der Ansprüche 1 bis 3, dadurch gekennzeichnet, daß die Datenspeicher-Auswahlschaltung (25) in die Ausgabeperipherie (21) des Steuergerätes (19) integriert ist.

8. Kraftfahrzeug nach einem der Ansprüche 1 bis 3, dadurch gekennzeichnet, daß die Datenspeicher-Auswahlschaltung (25) als eigenständiges Bauteil konzipiert und an geeigneter Stelle in den Datenübertragungsweg zwischen Steuergerät (19) und Motorelektronik (4) eingebaut ist.

9. Kraftfahrzeug nach einem der Ansprüche 1 bis 3, dadurch gekennzeichnet, daß das Steuergerät (19) aufgrund der internen Berechnungs- und/oder Vergleichsmaßnahmen Ausgangssignale mit unterschiedlich hohem Spannungspegel abgibt, die von der Datenspeicher-Auswahlschaltung (25) entsprechend interpretiert und dahingehend umgesetzt werden, daß von der Motorelektronik (4) anschließend nur jener, in den dem angewählten Spannungspegel zugeordneten Datenspeicherplätzen abgespeicherte Datensatz - Vollastlinie und/oder Abregellinie (9, 10 bzw. 11, 12 bzw. 13, 14 bzw. 15, 16 bzw. 17, 18) - zur Weiterverarbeitung für die Motorsteuerung herangezogen wird.

## Claims

1. Low-noise vehicle, particularly a truck or bus, with an engine (1), particularly a diesel engine, acting on an axle drive train (3) via a gearbox (2), with an injection pump, for whose operating control an engine electronic unit is provided that comprises a microprocessor, data and program memories and an input and output periphery and is able to control the operation of the engine in the sense of a minimisation of the noise development/sound emission to achieve or stay below a statutory limit, for which purpose the preset values of a standard full-load curve (9) and cut-off curve (10) are used as a basis, characterised in
**a)** that in free data memory locations in the engine electronic unit (4) or, if these are not fitted or sufficient, in data memory locations which are additionally to be provided, the values of several different output- and speed-reducing full-load and cut-off curves are stored, of which each is either completely (17, 18) or at least partially (11, 12, 13, 14; 15, 16) different from the standard full-load curve (9) and cut-off curve (10),
**b)** that an additional electronic control unit (19) is allocated to the engine electronic unit (4) and is, like the engine electronic unit (4), provided with its own microprocessor (»P), data and program memories (DS, PS), input and output periphery (20, 21),
**c)** that the additional electronic control unit (19) is supplied with the actual values of the engine speed (n_{M}) and the road speed (v) and a signal representative of the gearbox (2) adjustment and the gear selected,
**d)** that in certain speed ranges that are different from one another and individually determined by an upper and lower limit value, the additional electronic control unit (19) calculates the individual vehicle acceleration from the operating data (n_{M}, v, gear) signalled and compares them with preset, range-specific acceleration limit values stored in its data memory (DS) and geared to not exceeding the permissible noise/sound emission level, and
**e)** that as another additional electronic unit a data memory selector module (25) is provided which, on ascertaining that one of the individual range-specific acceleration limit values has been exceeded, receives a command from the additional control unit (19) and then in turn sends a command to the engine electronic unit (4), through which a change is initiated in the said engine electronic unit (4) to a correspondingly different set of data stored there - a different full-load curve (11, 13, 15, 17) and/or cut-off curve (12, 14, 16, 18)-, the values of which set are subsequently decisive for adjusting the injection pump in the sense of a noise-reduced operation of the engine (1).

2. Low-noise vehicle, particularly a truck or bus, with an engine (1), particularly a diesel engine, acting on an axle drive train (3) via a gearbox (2), with an injection pump, for whose operating control an engine electronic unit is provided that comprises a microprocessor, data and program memories and an input and output periphery and is able to control the operation of the engine in the sense of a minimisation of the noise development/sound emission to achieve or stay below a statutory limit, for which purpose the preset values of a standard full-load curve (9) and cut-off curve (10) are used as a basis, characterised in
**a)** that in free data memory locations in the engine electronic unit (4) or, if these are not fitted or sufficient, in data memory locations which are additionally to be provided, the values of several different output- and speed-reducing full-load and cut-off curves are stored, of which each is either completely (17, 18) or at least partially (11, 12, 13, 14; 15, 16) different from the standard full-load curve (9) and cut-off curve (10),
**b)** that in addition, sensors (23, 24) are provided on the engine (1) and, if necessary, on the gearbox (2) too and at other points in the engine compartment, measuring the noise development/sound emission,
**c)** that an additional electronic control unit (19) is allocated to the engine electronic unit (4) and is, like the engine electronic unit (4), provided with its own microprocessor (»P), data and program memories (DS, PS) and input and output periphery (20, 21),
**d)** that the additional electronic control unit (19) is supplied with sound values recorded by the sensors (23, 24) and compares them with preset sound limit values stored in its data memory (DS), and
**e)** that as another additional electronic unit a data memory selector module (25) is provided which, if a sound limit value is exceeded, receives a command from the additional electronic control unit (19) and then in turn sends a command to the engine electronic system (4), through which a change is initiated in the said engine electronic system (4) to a correspondingly different set of data stored there - a different full-load curve (11, 13, 15, 17) and/or cut-off curve (12, 14, 16, 18)-, the values of which set are subsequently decisive for adjusting the injection pump in the sense of a noise-reduced operation of the engine (1).

3. Low-noise vehicle, particularly a truck or bus, with an engine (1), particularly a diesel engine, acting on an axle drive train (3) via a gearbox (2), with an injection pump, for whose operating control an engine electronic unit is provided that comprises a microprocessor, data and program memories and an input and output periphery and is able to control the operation of the engine in the sense of a minimisation of the noise development/sound emission to achieve or stay below a statutory limit, for which purpose the preset values of a standard full-load curve (9) and cut-off curve (10) are used as a basis, characterised in
**a)** that in free data memory locations in the engine electronic unit (4) or, if these are not fitted or sufficient, in data memory locations which are additionally to be provided, the values of several different output- and speed-reducing full-load and cut-off curves are stored, of which each is either completely (17, 18) or at least partially (11, 12, 13, 14; 15, 16) different from the standard full-load curve (9) and cut-off curve (10),
**b)** that in addition, sensors (23, 24) are provided on the engine (1) and, if necessary, on the gearbox (2) too and at other points in the engine compartement, measuring the noise development/sound emission,
**c)** that an additional electronic control unit (19) is allocated to the engine electronic unit (4) and is, like the engine electronic unit (4), provided with its own microprocessor (»P), data and program memories (DS, PS), input and output periphery (20, 21),
**d)** that the additional electronic control unit (19) is supplied with sound values recorded by the sensors (23, 24) and compares them with preset sound limit values stored in its data memory (DS), and
**e)** that the additional electronic control unit (19) is also supplied with the actual values of the engine speed (n_{M}) and the road speed (v) and a signal representative of the gearbox (2) adjustment and the gear selected, and, in certain speed ranges that are different from one another and individually determined by an upper and lower limit value, calculates the individual vehicle acceleration from the operating data (n_{M}, v, gear) signalled and compares them with preset, range-specific acceleration limit values stored in its data memory (DS) and geared to not exceeding the permissible noise/sound emission level, and
**f)** that as another additional electronic unit a data memory selector module (25) is provided which, on ascertaining that one of the individual range-specific acceleration limit values and/or sound limit values has been exceeded, receives a command from the additional control unit (19) and then in turn sends a command to the engine electronic system (4), through which a change is initiated in the said engine electronic system (4) to a correspondingly different set of data stored there - a different full-load curve (11, 13, 15, 17) and/or cut-off curve (12, 14, 16, 18)-, the values of which set are subsequently decisive for adjusting the injection pump in the sense of a noise-reduced operation of the engine (1).

4. Motor vehicle according to one of the Claims 1 to 3, characterised in that, if no or only insufficient data memory capacity is available in the engine electronic unit (4), the capacity is extended by replacing the currently used data memory with a data memory (DS) of a higher memory capacity.

5. Motor vehicle according to one of the Claims 1 to 3, characterised in that, if no or only insufficient data memory capacity is available in the engine electronic unit (4), the capacity is extended by adding at least one more data memory (DS 1, DS 2) with the same or a higher memory capacity to the currently used data memory (DSO).

6. Motor vehicle according to one of the Claims 1 to 3, characterised in that the data memory selector module (25) is integrated into the input periphery (5) of the engine electronic unit (4).

7. Motor vehicle according to one of the Claims 1 to 3, characterised in that the data memory selector module (25) is integrated into the output periphery (21) of the control unit (19).

8. Motor vehicle according to one of the Claims 1 to 3, characterised in that the data memory selector module (25) is designed as a self-contained component and installed at a suitable point in the data transmission path between the control unit (19) and the engine electronic unit (4).

9. Motor vehicle according to one of the Claims 1 to 3, characterised in that, on the basis of the internal calculation and/or comparison measures, the control unit (19) emits output signals with variable voltage level that are correspondingly interpreted by the data memory selector module (25) and acted upon in the sense that the engine electronic unit (4) subsequently uses for further processing for the engine control unit only that set of data - full-load curve and/or cut-off curve (9, 10 or 11,12 or 13, 14 or 15, 16 or 17, 18) - which is stored in the data memory locations allocated to the voltage level selected.

## Revendications

1. Véhicule automobile à faible émission de bruit, notamment véhicules utilitaires, camions, poids lourds, autocars ou autobus, comprenant un moteur (1) notamment un moteur Diesel équipé d'une pompe d'injection, relié par une boîte de vitesses (2) à une transmission (3), et dont le fonctionnement est commandé par un circuit électronique de moteur comprenant lui-même un microprocesseur, des mémoires de données de programmes ainsi qu'une unité périphérique d'entrée et de sortie, qui peut réguler le fonctionnement du moteur dans le sens d'une réduction de l'émission de bruit selon des prescriptions réglementaires, le point de départ étant représenté par les valeurs prédéterminées d'une courbe de charge maximale (9) et d'une courbe de fin de régulation (10), selon les normes, caractérisé en ce que :
a) dans les emplacements libres de la mémoire de données du circuit électronique (4) du moteur ou le cas échéant en leur absence ou, si ces emplacements sont insuffisants, dans des emplacements de mémoire de données, complémentaires, disponibles, on enregistre plusieurs courbes de charge maximale et de fin de régulation correspondant à plusieurs réductions de puissance et de vitesse de rotation, et parmi celles-ci chacune est soit totalement (courbes 17, 18) soit au moins partiellement (courbes 11, 12, ,13, 14, 15, 16) différente de la courbe de charge maximale (9) normalisée et de la courbe de fin de régulation normalisée,
b) on associe un appareil de commande électronique supplémentaire (19) au circuit électronique (4) du moteur, appareil qui, comme le circuit électronique (4) du moteur, dispose de son propre microprocesseur (»P), de ses mémoires de données de programmes (DS, PS) ainsi que d'une unité périphérique d'entrée et de sortie (20, 21),
c) cet appareil de commande électronique complémentaire (19) reçoit les valeurs réelles de la vitesse de rotation (n_{M}) du moteur et de la vitesse de déplacement (v) ainsi qu'un signal représentant le réglage de la transmission (2) ou du rapport de vitesses choisi,
d) l'appareil de commande électronique (19), complémentaire calcule chaque fois l'accélération du véhicule à partir des signaux des données de fonctionnement (n_{M}, v, rapports de vitesses) dans des plages de vitesses déterminées, différentes les unes des autres, qui sont fixées respectivement par une valeur limite supérieure et une valeur limite inférieure, et compare cette accélération à des seuils d'accélération caractéristiques de ces plages, prédéterminés, et enregistrés dans sa mémoire de données (DS), ces seuils d'accélération étant choisis pour ne pas dépasser le niveau autorisé d'émission de bruit et,
e) comme autre unité électronique complémentaire il est prévu un circuit de sélection de mémoire de données (25) recevant un ordre de l'appareil électronique de commande complémentaire (19) lorsque celui-ci constate le dépassement d'un seuil d'accélération caractéristique de la plage pour émettre à son tour un ordre à destination du circuit électronique (4) du moteur pour que celui-ci commute sur un autre jeu de données, enregistré, une autre courbe de charge maximale (11, 13, 15, 17) et/ou une autre courbe de fin de régulation (12, 14, 16, 18), dont les valeurs sont décisives pour régler la pompe d'injection et faire fonctionner le moteur (1) avec un bruit réduit.

2. Véhicule automobile à faible émission de bruit notamment véhicules utilitaires, camions, poids lourds, autobus ou autocars comportant un moteur (1) relié par une boîte de vitesses (2) à une transmission (3), notamment un moteur Diesel avec une pompe d'injection, un circuit électronique de moteur pour en commander le fonctionnement, circuit comprenant un microprocesseur, une mémoire de données de programmes ainsi qu'une unité périphérique d'entrée et de sortie et qui peut réguler le fonctionnement du moteur dans le sens d'une réduction de l'émission du bruit selon une limite prescrite par la réglementation, le point de départ des valeurs prescrites étant une courbe de charge maximale (9) normalisée et une courbe de fin de régulation (10) normalisée, caractérisé en ce que :
a) à des emplacements libres de la mémoire de données du circuit électronique (4) du moteur ou, au cas où ces emplacements n'existent pas ou sont insuffisants, dans des emplacements de mémoire de données complémentaires mis à disposition, on enregistre les valeurs de plusieurs courbes de charge maximale et de fin de régulation, différentes, réduisant la puissance et la vitesse de rotation, courbes parmi lesquelles chacune est soit totalement (courbes 17, 18) soit au moins partiellement (courbes 11, 12, 13, 14, 15, 16) différente de la courbe de charge maximale (9) normalisée et de la courbe de fin régulation (10) normalisée,
b) des capteurs (23, 24) d'émission de bruit sont en outre prévus sur le moteur (1), le cas échéant sur la boîte de vitesses (2), ainsi qu'à d'autres endroits de l'enceinte du moteur,
c) au circuit électronique (4) du moteur est associé un appareil de commande électronique complémentaire (19) qui dispose, comme le circuit électronique (4) du moteur, de son propre microprocesseur (»P) avec ses mémoires de données de programmes (DS, PS) et une unité périphérique d'entrée et de sortie (20, 21),
d) l'appareil de commande électronique supplémentaire (19) reçoit les valeurs de bruit détectées par les capteurs (23, 24) et les compare à des seuils de bruit prédéterminés, inscrits dans sa mémoire de données (DS) et,
e) comme autre unité électronique complémentaire il est prévu un circuit d'exploitation de mémoire de données (25) qui reçoit un ordre de l'autre appareil électronique de commande (19), complémentaire, en cas de dépassement d'un seuil de bruit enregistré, et transmet un ordre au circuit électronique (4) du moteur pour commander un changement du jeu de données enregistré (autres courbes de charge maximale 11, 13, 15, 17 et/ou autres courbes de fin de régulation 12, 14, 16, 18) dont les valeurs sont décisives pour le réglage de la pompe d'injection dans le sens d'un fonctionnement moins bruyant du moteur (1).

3. Véhicule automobile à faible émission de bruit, notamment véhicules utilitaires camions, poids lourds, autocars ou autobus, comportant un moteur (1), notamment un moteur Diesel équipé d'une pompe d'injection et relié par une boîte de vitesses (2) à une transmission (3), dont la commande de fonctionnement est assurée par un circuit électronique du moteur, circuit comprenant un microprocesseur, des mémoires de données de programmes ainsi qu'une unité périphérique d'entrée et de sortie et qui peut réguler le fonctionnement du moteur dans le sens d'une réduction de l'émission de bruit suivant une valeur prescrite par la réglementation, en utilisant comme point de départ les valeurs prescrites d'une courbe de charge maximale (9) normalisée et d'une courbe de fin de régulation (10) normalisée, caractérisé en ce que :
a) à des emplacements de mémoire de données libres du circuit électronique (4) du moteur et le cas échéant, s'ils n'existent pas ou s'ils ne sont pas suffisants, dans des emplacements de mémoires de données complémentaires mis à disposition, on enregistre les valeurs de plusieurs courbes de charge maximale et de fin de régulation assurant des réduction de puissance et de vitesse de rotation différentes, courbes dont chacune est soit totalement (17, 18) soit au moins partiellement (11, 12, 13, 14, 15, 16) différente de la courbe de charge maximale (9) normalisée et de la courbe de fin de régulation (10),
b) des capteurs (23, 24) de détection de l'émission de bruit sont en outre prévus sur le moteur (1) et le cas échéant également sur la boîte de vitesses (2) ainsi qu'à d'autres endroits de l'enceinte du moteur,
c) le circuit électronique (4) du moteur comporte un appareil de commande électronique complémentaire (19) qui, comme le circuit électronique (4) du moteur, dispose de son propre microprocesseur (»P), des mémoires de données de programmes (DS, PS) et d'une unité périphérique d'entrée et de sortie (20, 21),
d) l'appareil électronique de commande complémentaire (19) qui reçoit les valeurs de bruit détectées par les capteurs (23, 24) les compare avec des seuils de bruit enregistrés dans une mémoire de données (DS),
e) l'appareil électronique de commande complémentaire(19), reçoit en outre des valeurs réelles de la vitesse de rotation (n_{M}) du moteur et de la vitesse de circulation (v) ainsi qu'un signal représentatif du réglage de la boîte de vitesses (2) ou du rapport utilisé, et, à partir de tous ces signaux de données de fonctionnement (n_{M}, v, rapport de vitesses), il calcule l'accélération du véhicule dans des plages de vitesses déterminées, différentes les unes des autres et définies chaque fois par un seuil supérieur et un seuil inférieur, et compare cette accélération à des seuils d'accélération spécifiques de la plage, prédéterminés, enregistrés dans sa mémoire de données (DS), ces seuils étant déterminés pour ne pas dépasser le niveau de bruit autorisé, et
f) comme autre unité électronique complémentaire, ou à un circuit de sélection de mémoire de données (25) qui reçoit de l'appareil électronique de commande complémentaire (19) un ordre lors du dépassement d'un seuil d'accélération respectif, spécifique de la plage et/ou d'un seuil de bruit, puis transmet son ordre au circuit électronique (4) du moteur pour commander un changement de jeu de données enregistrées (autres courbes de charge maximale 11, 13, 15, 17 et/ou autres courbes de fin de régulation 12, 14, 16,18) dont les valeurs sont déterminantes pour régler la pompe d'injection dans le sens d'un fonctionnement moins bruyant du moteur (1).

4. Véhicule automobile selon l'une des revendication 1 à 3, caractérisé en ce qu'au cas où le circuit électronique (4) du moteur ne dispose pas d'une capacité d'emplacements libres dans sa mémoire de données, ou que cette capacité est insuffisante, on augmente cette capacité de la mémoire de données, utilisée jusqu'alors par une mémoire de données (DS) de plus grande capacité.

5. Véhicule automobile selon l'une des revendications 1 à 3, caractérisé en ce qu'au cas où le circuit électronique (4) du moteur ne dispose pas d'une capacité de mémoire de données ou que cette capacité est insuffisante, on augmente la mémoire de données (DSO) utilisée jusqu'alors par au moins une autre mémoire de données (DS1, DS2) de même capacité ou de capacité plus grande.

6. Véhicule automobile selon l'une des revendication 1 à 3, caractérisé en ce que le circuit de sélection de mémoire de données (25) est intégré à l'unité périphérique d'entrée (5) du circuit électronique (4) du moteur.

7. Véhicule automobile selon l'une des revendication 1 à 3, caractérisé en ce que le circuit de sélection de mémoire de données (25) est intégré à l'unité périphérique de sortie (21) de l'appareil de commande (19).

8. Véhicule automobile selon l'une des revendication 1 à 3, caractérisé en ce que le circuit de sélection (25) de la mémoire de données est un composant indépendant monté à un endroit approprié dans le chemin de transmission de données entre l'appareil de commande (19) et le circuit électronique (4) du moteur.

9. Véhicule automobile selon l'une des revendication 1 à 3, caractérisé en ce que, sur la base des signaux de calcul internes et/ou de sortie selon les mesures de comparaison, l'appareil de commande émet un niveau de tension différent qui sera interprété de manière appropriée par le circuit de sélection de mémoire de données (25) qui le convertit, et en ce qu'alors le circuit électronique (4) du moteur utilise, pour être traité pour la commande du moteur, seulement le jeu de données (courbes de charge maximale et/ou courbes de fin de régulation 9, 10 ou 11, 12 ou 13, 14 ou 15, 16 ou 17, 18) enregistré dans les emplacements de la mémoire de données associée au niveau de tension choisi.
